# FASCICULE DE BREVET EUROPEEN

(11) **EP 0 005 657 B1**
(45) Date de publication et mention de la délivrance du brevet: **17.02.1982**
(21) Numéro de dépôt: 79400253.5
(22) Date de dépôt: 20.04.1979
(51) Int. Cl.: B27L 11/02

(54) **Appareillage pour la préparation de copeaux à partir de plaquettes**
Vorrichtung zur Herstellung von Spänen aus kleinen Platten
Machine for producing shavings from chips

(30) Priorité: 24.05.1978 FR 7815464
(43) Date de publication de la demande: 28.11.1979
(73) Titulaire: Société LANDEX Société anonyme dite, F-40370 Rion Des Landes (FR); Menaut, Jean, F-40370 Rion des Landes (FR)
(72) Inventeur: Menaut, Jean, F-40370 Rion Des Landes (FR)
(74) Mandataire: de Haas, Michel

## Description

La présente invention concerne un appareillage à fabriquer des copeaux à partir de plaquettes.

Dans la présente invention, on appellera:
- copeau, un élément en bois, plat, dont l'épaisseur est de l'ordre d'un millimètre ou moins et qui est utilisé dans l'industrie des panneaux de particules;
- plaquette, un élément de bois de forme sensiblement parallélépipédique dont l'épaisseur est de plusieurs millimètres, dont la longueur et la largeur sont de plusieurs centimètres et qui généralement utilisé dans l'industrie papetière.

Dans l'état de la technique, les plaquettes sont comprimées sur un ensemble turbine/disque porte-couteaux en rotation, mais cette technique conduit à des bûchettes plutôt qu'aux copeaux recherchés. On appellera ici "bûchettes" des éléments en bois de forme prismatique, de plusieurs millimètres d'épaisseur. (US-A-3.856.212 et DE-A-2.539.583).

Il serait donc intéressant de disposer d'un apparillage simple transformant les plaquettes presque exclusivement en copeaux plats.

L'appareillage selon l'invention comporte:
- un disque entraîné en rotation autour d'un axe et comportant au voisinage de sa périphérie au moins un couteau;
- un dispositif d'alimentation des plaquettes, dispositif constitué de préférence par une vis sans fin tournant dans un tube et comportant une alimentation en plaquettes, dont la fonction est d'amener les plaquettes vers le disque comportant. le couteau et d'assurer une certaine pression sur ces plaquettes;
- un conduit de dégagement monté sur l'extrémité du dispositif d'alimentation, entre celui-ci et le disque, ledit conduit ayant une forme tronconique, evasée enallant vers le disque du dispositif d'alimentation et ayant une section droite de dimensions suffisantes pour permettre une rotation des plaquettes.

L'ouverture extrême du conduit de dégagement est située à une distance réglable par rapport au disque et est positionnée, par rapport à ce disque, de façon que les plaquettes, encore situées partiellement à l'intérieur de ce conduit dégagement, puissent être en contact avec le (ou les) couteau(x) porté(s) par le disque.

Le caractère novateur et surprenant de l'appareillage faisant l'objet de la demande de brevet consiste dans le fait que des plaquettes, présentées à l'entrée de l'appareillage dans une position quelconque, se trouvent orientées au moment de leur contact ave l'elément tranchant de telle façon que l'outil tranche la plaquette en copeaux dans le sens de la fibre et ceci avec une alimentation en continu.

Cette orientation est réalisée entièrement dans le conduit de dégagement où se produit une "décompression" des plaquettes qui provoque spontanément ladite orientation.

L'appareillage selon l'invention est représentée sur les figures 1 et 2;
- la figure 1 est un schéma, vu de face, de l'appareillage
- la figure 2 est un schéma, vu du dessus, de ce même appareillage.

Sur les figures 1 et 2, on voit:
- en 1 un disque portant un couteau 2; ce disque est entraîné en rotation autour d'un axe 3; le couteau 2 est fixé par des moyens connus dans une ouverture 4 pratiquée au voisinage de la périphérie du disque; bien évidemment, la partie tranchante du couteau 2 fait saillie, d'une hauteur réglable, au-delà de la face du disque; le dépassement des couteaux peut, par exemple, être réglé de 0 à 1 mm;
- en 5 un dispositif d'alimentation des plaquettes qui se compose essentiellement d'une vis sans fin 6 alimentée par une ouverture 7 (éventuellement munie d'un entonnoir); la vis sans fin 6 va pousser les plaquettes vers la surface du disque et cette pression, combinée avec le mouvement de rotation du disque, va entraîner le passage des plaquettes sous le couteau. La machine peut se trouver bloquée par une pression trop forte des plaquettes contre la surface du disque; c'est pourquoi il est prévu de préférence des moyens permettant d'éviter un tel blocage; c'est ainsi, par exemple, que la vis sans fin peut être actionnée par un moteur dont on limitera le couple; c'est ainsi que le dispositif d'alimentation dans son ensemble peut être rendu mobile, par rapport au disque, de façon à pouvoir augmenter à volonté la distance entre ledit dispositif d'alimentation et la surface du disque; c'est ainsi, également, que la pression exercée par la vis sans fin pourra être contrôlée en rendant cette vis solidaire d'un ressort.
- en 8 un "conduit de dégagement"; ce conduit de dégagement est constitué par un tronc de cône allant en s'évasant lorsque l'on se déplace depuis l'ouverture du "dispositif d'alimentation" vers le disque; ce conduit est fixé sur l'extrémité du dispositif d'alimentation et s'arrête à une certaine distance du disque; le dispositif d'alimentation étant de préférence rendu mobile par rapport au disque, il sera possible de régler l'écartement entre l'extrémité du "conduit de dégagement" et la face du disque et de régler par-là même l'épaisseur des copeaux que l'on pourra obtenir. Les dimensions de ce "conduit de dégagement" seront telles que les plaquettes pourront aisément tourner en tous sens à l'intérieur du conduit; ainsi, grâce à cette possibilité de rotation, il a été trouvé que les plaquettes, quelle que soit leur orientation à la sortie du dispositif d'alimentation, se disposent parallèlement à la face du disque et sont ainsi débitées en copeaux plats dans le sens de la fibre du bois.

Comme on peut le voir sur les figures 1 et 2, l'axe de l'ensemble "dispositif d'alimentation" - "conduit de dégagement" est positionné, par rapport à l'axe autour duquel tourne le disque, de façon que le (ou les) couteau(x) passe(nt) devant "l'ouverture" dudit conduit de dégagement.

Selon un réalisation préférée de l'invention, l'angle d'ouverture du tronc de cône du conduit de dégagement 8 est de 5 à 40°.

## Revendications

1. Appareillage pour fabriquer des copeaux à partir de plaquettes, comportant:
- un disque (1) entraîné en rotation autour d'un axe (3) et comportant au voisinage de sa périphérie au moins un couteau (2); et
- un dispositif d'alimentation (5) des plaquettes assurant l'amenée des plaquettes au contact du disque (1) et une pression des plaquettes contre ledit disque; caractérisé en ce qu'il comporte de plus un conduit de dégagement (8) de forme tronconique monté à l'extrémité du dispositif d'alimentation, ayant une section droite de dimensions suffisantes pour permettre une décompression/rotation des plaquettes l'ouverture du conduit du dégagement étant située à une distance réglable par rapport au disque et étant positionnée de façon que ledit couteau passe, au cours de la rotation du disque, en face de ladite ouverture.

2. Appareillage selon la revendication 1, caractérisé en ce que le réglage de la distance entre l'ouverture extrême du conduit de dégagement et le disque est réglé par déplacement contrôlé de l'ensemble formé par le "dispositif d'alimentation" et le "conduit de dégagement".

3. Appareillage selon l'une des revendications 1 et 2, caractérisé en ce que le dispositif d'alimentation est constitué essentiellement par une vis sans fin (6) tournant dans un tube.

4. Appareillage selon l'une quelconque des revendications 1, 2 et 3, caractérisé en ce que le dispositif d'alimentation est pourvu de moyens permettant de régler la pression exercée sur les plaquettes présentes dans l'appareil, par la vis sans fin.

5. Appareillage selon l'une quelconque des revendications 1 à 4, caractérisé en ce que l'angle d'ouverture dudit conduit tronconique est de 5 à 40°.

## Claims

1. An apparatus for manufacturing wood chips from small plates comprising:
- a disk (1) rotatively driven about an axis (3) and comprising in the vicinity of its periphery at least one knife (2); and
- a plate feeding device (5) bringing the plates in contact with the disk (1) and urging the plates against the said disk; characterized in that it further comprises a truncated cone- shaped discharge conduit (8) which is mounted at the end of the feeding device, having a cross- section of sufficient dimensions to permit decompression/rotation of the plates, the opening of the discharge conduit being located at a distance adjustable with respect to the disk and being positioned so that the said knife passing during rotation of the disk, in front of the said opening.

2. An apparatus according to claim 1, characterized in that the distance between the end opening of the discharge conduit and the disk in adjusted by the controlled displacement of the assembly consisting of the "feeding device" and the "discharge conduit".

3. An apparatus according to any one of claims 1 and 2, characterized in that the feeding device is mainly constituted by an endless screw (6) rotating in a tube.

4. An apparatus according to any one of claims 1, 2 and 3 characterized in that the feed device is provided with means for adjusting the pressure exerted by the endless screw on the plates present in the apparatus.

5. An apparatus according to any one of claims 1 to 4, characterized in that the angle of aperture of the truncated conduit is between 5 and 40°.

## Patentansprüche

1. Vorrichtung zur Spanerzeugung aus Plättchen mit einer um eine Achse (3) rotierenden und in Umfangnäche zumindest ein Messer (2) aufweisenden Scheibe (1) und einer Plättchenzuführungseinrichtung (5), welche die Plättchen mit der Scheibe (1) in Berührung bringt bzw. die Plättchen an die Scheibe anpreßt, dadurch gekennzeichnet, daß sie weiters einen kegelstumpfförmigen Austragkanal (8) unfaß, der am Ende der Zuführungseinrichtung befe-' stigt ist und einen geradlinigen Abschnitt al" weist, dessen Abmessungen für eine Dekompression/Rotation der Plättchen ausreichen, wobei sich die Öffnung des Austragkanals in einem einstellbaren Abstand zur Scheibe befindet und derart positioniert ist, daß das Messer während der Rotation der Scheibe vor der Öffnung vorbeibewegt wird.

2. Vorrichtung nach Anspruch 1, dadurch gekennzeichnet, daß die Einstellung der Entfernung zwischen der Öffnung am Ende des Austragkanals und der Scheibe durch gesteuertes Verschieben der gesamten, aus Zuführungseinrichtung und Austragkanal gebildeten Einheit erfolgt.

3. Vorrichtung nach Anspruch 1 oder 2, dadurch gekennzeichnet, daß die Zuführungseinrichtung im wesentlichen aus einer sich in einer Röhre drehenden Förderschnecke (6) besteht.

4. Vorrichtung nach einem der Ansprüche 1, 2 und 3, dadurch gekennzeichnet, daß die Zuführungseinrichtung mit einer Einrichtung zur Regelung des Drucks, der auf die über die Förderschnecke in die Vorrichtung gelangenden Plättchen ausgeübt wird, versehen ist.

5. Vorrichtung nach einem der Ansprüche 1 bis 4, dadurch gekennzeichnet, daß der Öffnungswinkel des kegelstumpfförmigen Kanals zwischen 5 und 40° beträgt.
